# EUROPÄISCHE PATENTSCHRIFT

(11) **EP 1 224 839 B1**
(45) Veröffentlichungstag und Bekanntmachung des Hinweises auf die Patenterteilung: **24.03.2004**
(21) Anmeldenummer: 00969502.4
(22) Anmeldetag: 13.10.2000
(51) Int. Cl.: H04R 25/00

(54) **OTOPLASTIK FÜR HINTER-DEM-OHR (HDO)-HÖRGERÄTE**
OTOPLASTIC FOR BEHIND-THE-EAR HEARING AIDS
ELEMENT OTOPLASTIQUE POUR APPAREILS AUDITIFS DE TYPE CONTOUR D'OREILLE

(30) Priorität: 14.10.1999 DE 29918139 U; 02.06.2000 DE 20009908 U
(43) Veröffentlichungstag der Anmeldung: 24.07.2002
(62) Teilanmeldung aus: 03007811.7
(73) Patentinhaber: Bayer, Erich, 94315 Straubing (DE)
(72) Erfinder: Bayer, Erich, 94315 Straubing (DE)
(74) Vertreter: Winter, Brandl, Fürniss, Hübner, Röss, Kaiser, Polte, Partnerschaft
(86) Internationale Anmeldenummer: PCT/EP2000/010109
(87) Internationale Veröffentlichungsnummer: WO 2001/028289

(56) Entgegenhaltungen:
- EP-A- 0 836 364
- DE-A- 3 826 897
- DE-U- 29 718 483

## Beschreibung

Die Erfindung betrifft ein Ohrpassstück bzw. eine Otoplastik für Hinter-dem-Ohr (HdO)-Geräte auf dem Gebiet der Hörakustik. Diese Geräte werden oftmals auch als sogenannte HdO-Secret-Ears (SE) bezeichnet. Dabei findet ein im Vergleich zu SE-Lösungen mit in der Kleidung versteckter Technik mit Außenhörer verhältnismäßig kurzer, individuell anatomisch angepasster Schallschlauch Anwendung, mit dem es gelingt, die Reibungsverluste insbesondere des hochfrequenten Schallanteils merklich zu reduzieren.

Der Schallschlauch muss allerdings exakt im bzw. am Gehörgang positioniert werden, wozu regelmäßig ein Ohrpassstück bzw. eine Otoplastik Verwendung findet, die individuell an die menschliche Anatomie des Ohres des zu behandelnden Patienten angepasst wird. Es haben sich bis heute verschiedene Formen der Otoplastik durchgesetzt, wobei einige, nämlich die sogenannten "offenen" HdO-Otoplastiken besonders bevorzugt werden, um den Gehörgang möglichst minimal durch einen "Fremdkörper" zu verlegen bzw. bereichsweise zu verschließen. Diese "offene" HdO-Versorgung hat dabei den Vorteil, dass die noch vorhandene Aufnahmefähigkeit des Gehörs in ihrer Natürlichkeit so gering wie möglich beeinträchtigt wird.

Bekannte einschlägige Otoplastiken sind als "SE-Schalenform, SE-Spangenform oder SE-Krallenform" bekannt (siehe Ulrich Voogdt: Otoplastik - Die individuelle Otoplastik zur Hörgeräte-Versorgung..., Band 2 der wissenschaftlichen Fachbuchreihe "Akademie für Hörgeräte-Akustik", Median-Verlag von Killisch-Horn GmbH, 1993). Eine Abwandlung dieser gängigen Otoplastiken stellt die "offene" Lösunq dar. Allen Varianten ist jedoch gemeinsam, dass es häufig nicht gelingt die hörtechnische Korrektur so natürlich wie möglich abzubilden.

Aufgabe der Erfindung ist es deshalb, eine Otoplastik für "offene" HdO-Versorgungen, für CI-Komponenten (Cochlea Implant-Mikrofon-Systeme bzw. CI-HdO-Prozessoren) oder HdO-Tinnitus-Systeme zu schaffen, die sich nicht nur durch ein minimalisiertes Fremdkörpergefühl und guten Tragekomfort, sondern vorrangig dadurch auszeichnet, dass die natürliche Schallverarbeitung im menschlichen Ohr so unverfälscht wie möglich genutzt werden kann, um dadurch ein Höchstmaß an hörakustischer Korrektur und Natürlichkeit des Hörempfindens zu gewährleisten.

Diese Aufgabe wird durch eine Otoplastik nach Anspruch 1 gelöst.

Mit der erfindungsgemäßen Otoplastik nach Anspruch 1 gelingt es, in bislang nicht erreichtem Maße, den Gehörgang an den entscheidenden Stellen offen zu halten Die Erfindung beruht auf der Überlegung, dass die Natürlichkeit des Hörempfindens einerseits und die Effektivität der hörakustischen Korrektur andererseits erheblich durch die anatomisch vorgegebenen, natürlichen Resonanzverhältnisse im Gehörgang unter Einschluss der Ohrmuschel beeinflusst werden. Mit der erfindungsgemäßen Gestaltung der Otoplastik bleibt die natürliche Resonanz weitgehend unbeeinflusst, selbst dann wenn der Gehörgang sehr eng ist. Dabei ergeben sich die zusätzlichen Vorteile, dass der Tragekomfort (materialfreier Bereich im Bereich der Crus-Helicis; kein Wärmestau) äußerst gut ist, dass die Otoplastik sehr wenig Material benötigt und damit auch kosmetische Vorzüge hat, und dass die akustische Ankopplung zur Frequenz- und Dynamik-Beeinflussung komplikationsfreier erfolgen kann.

Obwohl die erfindungsgemäße Otoplastik weniger Raum einnimmt, kann sie die den Schallschlauch stabilisierende Funktion zuverlässig erfüllen, indem die Ankopplung des Schallschlauchs an das HdO-Gerät zur Stabilisierung genutzt wird.

Es zeigt sich, dass der Abstützkörper der Otoplastik trotz der verringerten Kontaktfläche mit der Cavum conchae so stabil positioniert ist, dass der Endabschnitt der Otoplastik-Traverse gemäß der Weiterbildung in Anspruch 2 einen Gehörgangszapfen tragen kann, wodurch eine bessere Abstützung im Gehörgang verwirklicht werden kann.

Eine vorteilhafte Weiterbildung ist Gegenstand des Anspruchs 5. Die Spange wird hier zu einem "E" ähnlich einem "Euro-E", wodurch sich eine für gewisse Anatomien günstigere Abstützung erzielen lässt.

Weiterbildungen der Erfindung sind Gegenstand der übrigen Unteransprüche.

Nachstehend werden anhand schematischer Zeichnungen Ausführungsbeispiele der Erfindung näher erläutert. Es zeigen:
Fig. 1 die Ansicht eines Ohrs von der Seite mit eingesetzter Otoplastik gemäß der ersten Ausführungsform;
Fig. 2 den Schnitt II-II in Fig. 1;
Fig. 3, Fig. 4 in vergrößertem Maßstab Darstellungen einer tatsächlich hergestellten Otoplastik der Ausführungsform nach Fig. 1, 2;
Fig. 5 die Ansicht einer in eine Ohrmuschel eingesetzten Otoplastik nach der Bauart entsprechend der ersten Ausführungsform;
Fig. 6 eine der Fig. 1 entsprechende Ansicht einer Variante der Otoplastik gemäß Fig. 1 bis 5;
Fig. 7 eine der Fig. 5 ähnliche Ansicht der Otoplastik gemäß Fig. 6;
Fig. 8 eine der Fig. 6 entsprechende Ansicht einer Abwandlung der Otoplastik gemäß Fig. 6;
Fig. 9 eine Schnittansicht der Ausführungsform gemäß Fig. 8.

In Fig. 1 ist mit dem Bezugszeichen 20 eine Otoplastik für ein HdO-Gerät gezeigt, die in die mit 22 bezeichnete Cavum conchae eingesetzt ist. Mit dem Bezugszeichen 24 ist die Crus helicis bezeichnet und mit dem Bezugszeichen 26 der Gehörgang bzw. Meatus acusticus externus.

Die Otoplastik dient zur Stabilisierung eines zum nicht gezeigten HdO-Gerät führenden Schallschlauchs 28, der in den Gehörgang mündet. Zu diesem Zweck ist die Otoplastik beispielsweise nach einem Abdruckverfahren individuell der Anatomie des Patienten angepasst. Sie hat im wesentlichen die Form einer Spange mit zwei Schenkeln 32, 34. Der erste Schenkel erstreckt sich bogenförmig entlang des äußeren Randes 36 der Cavum conchae 22 bis zu einem Punkt oberhalb des mit 30 bezeichneten Antitragus. Von dort verläuft die Otoplastik abgewinkelt nach oben über einen die Cavum conchae durchquerenden zweiten Schenkel, der im folgenden als Traversenabschnitt 34 bezeichnet wird. Der Traversenabschnitt verläuft in Richtung Porus acusticus externus 38 und verbreitert sich dort zu einem Endabschnitt 40, der zur Aufnahme des Signalleiters, im gezeigten Fall, eines Schallschlauch-Winkelstücks 42 dient.

Wie aus Fig. 2 ersichtlich, geht der Endabschnitt 40 in einen Gehörgangszapfen 44 über, in dem eine Bohrung (gestrichelt gezeichnet) 46 ausgebildet ist.

Man erkennt aus der Darstellung, dass die Otoplastik den Gehörgang 26 nur unwesentlich verdeckt, so dass die natürliche Gehörgang/Ohrmuschel-Resonanz aufrechterhalten bleibt. Eine zusätzliche Stabilisierung der Otoplastik 20 erfolgt durch den Schallschlauch 28, der mit dem Winkelstück 42 fest verbunden ist.

In den Figuren 3 und 4, die eine aus Kunststoff gefertigte Otoplastik nach den Figuren 1 und 2 darstellen ist gut die filigrane Struktur erkennbar, die dennoch in der Cavum conchae stabil fixierbar ist.

Den kosmetischen Aspekt der erfindungsgemäßen Otoplastik erkennt man am besten aus der Figur 5, in der die sichtbare Fläche der Otoplastik 20 schraffiert dargestellt ist. Es liegt auf der Hand, dass die erfindungsgemäße Formgebung so beschaffen ist, dass sie das natürliche Erscheinungsbild der Ohrmuschel quasi nicht beeinträchtigt.

Selbstverständlich können für die erfindungsgemäßen Otoplastiken alle gängigen Werkstoffe verwendet werden, wie z.B. heiß- und kalt-polymerisierendes PMMA oder Lichtpolymerisat. Aufgrund des geringen Volumens der Otoplastik bieten sich insbesondere auch farbige Gestaltungen eventuell mit Schmuckapplikationen an. Aber auch Metalle, wie Edelstahl, Gold, Silber, Platin, Titan (Spritzguss- oder Schleuderguss-Verfahren) können eingesetzt werden, wobei es auch möglich ist mit der Galvanotechnik zu arbeiten.

In den Figuren 6 bis 9 ist eine Variante der Otoplastik nach den Figuren 1 bis 5 dargestellt. Zur Vereinfachung der Beschreibung sind diejenigen Komponenten, die den Bauteilen der Otoplastik nach Fig. 1 und 2 entsprechen mit gleichen Bezugszeichen versehen, denen allerdings eine "3" vorangestellt ist.

Im Unterschied zur Ausgestaltung nach Fig. 1 und 2 ist die Spange der Otoplastik 320 gemäss Figur 6 derart modifiziert, dass sie im wesentlichen die Form eines "Euro-E" hat. Der dem Rand der Cavum Conchae 322 folgende Schenkel 332 ist über eine Abwinkelungsstelle 370 für den Traversenabschnitt 334 hinaus verlängert und verläuft entlang des Anthelix 362, so dass er dort einen weiteren Schenkel 364 ausbildet. Mit schraffierten Flächen ist angedeutet, dass die einzelnen Schenkel über Rundungen 332A ineinander übergehen.

Als Variante zur Figur 6 zeigt Figur 7, dass der weitere Schenkel 364 bis zu einer Stelle hinter dem Antitragus 330 verlängert ist.

In den Figuren 8 bis 9 ist die Modifikation der Otoplastik nochmals anhand von Darstellungen, die den Ansichten der Figuren 1 und 2 entsprechen, erläutert. Man erkennt, dass auch bei dieser Ausführungsform der den Traversenabschnitt bildende Schenkel 334 in einen Endabschnitt 340 übergeht, der an den Gehörgangszapfen 340 einstückig angeschlossen ist. Der Gehörgangszapfen 340 ist wiederum im oberen Bereich des Gehörgangs 326 berührungslos platziert.

## Patentansprüche

1. Otoplastik für Hinter-dem-Ohr(HdO)-Versorgungen von hörakustischen Geräten, mit der ein vom HdO-Gerät kommender, vorzugsweise flexibler Signalleiter, vorzugsweise ein Schallschlauch (28), im Gehörgang positionierbar ist, wobei die Otoplastik (20) der Anatomie des Patienten individuell angepasst ist und ihr haltgebender Teil im wesentlichen die Form einer Spange hat, die zumindest abschnittsweise bogenförmig dem äußeren Rand (36) der Cavum Conchae (22) folgt, **dadurch gekennzeichnet, dass** ein dem Rand der Cavum Conchae folgender Schenkel (32) oberhalb des Antitragus (30) in einen abgewinkelten, die Cavum Conchae durchquerenden Traversenabschnitt (34) übergeht, der in Richtung Porus Acusticus Externus verläuft und sich an seinem im oberen Bereich des Gehörgangs (26) zu liegend kommenden Endabschnitt (40) zur Aufnahme des Signalleiters (42) verbreitert.

2. Otoplastik nach Anspruch 1, **dadurch gekennzeichnet, dass** der Endabschnitt (40) in einen Gehörgangszapfen (44) übergeht, der ebenfalls nur im oberen Bereich des Gehörgangs (26) zu liegen kommt.

3. Otoplastik nach Anspruch 2, **dadurch gekennzeichnet, dass** der Gehörgangszapfen (44) eine Bohrung (46) zur Aufnahme des Signalleiters (42) hat.

4. Otoplastik nach Anspruch 2 oder 3, **dadurch gekennzeichnet, dass** der Gehörgangszapfen (44) einen Durchmesser hat, der nur einen Bruchteil des Durchmessers des Gehörgangs (26) ausmacht.

5. Otoplastik nach einem der Ansprüche 1 bis 4, **dadurch gekennzeichnet, dass** der dem Rand der Cavum Conchae (322) folgende Schenkel (332) über die Abwinkelungsstelle (370) für den Traversenabschnitt (334) hinaus entlang des Anthelix (362) verläuft und dort einen weiteren Schenkel (364) ausbildet.

6. Otoplastik nach Anspruch 5, **dadurch gekennzeichnet, dass** der weitere Schenkel bis zu einer Stelle hinter den Antitragus (330) verlängert ist.

7. Otoplastik nach einem der Ansprüche 1 bis 6, **gekennzeichnet durch** die Verwendung mit Cochlea-Implant-Mikrofonen bzw. CI-HdO-Prozessoren, mit HdO-Tinnitus-Systemen, wie Breitbandrauschsystemen, wie Masker oder Soft-Masker.

## Claims

1. Otoplasty for behind-the-ear (BTE) parts of hearing acoustics devices, by means of which a signal conductor, preferably a flexible one, that comes from the BTE device, preferably a sound tube (28), can be positioned in the auditory canal, where the otoplasty (20) is individually adapted to the patient's anatomy, and its part that provides the hold essentially has the shape of a clip, which follows the outer edge (36) of the cavum conchae (22) in an arc shape, at least in segments, **characterized in that** a shank (32) that follows the edge of the cavum conchae makes a transition, above the antitragus (30), into an angled traverse segment (34) that passes through the cavum conchae, which runs in the direction of the porus acusticus externus, and broadens to hold the signal conductor (42) at its end segment (40), which comes to rest in the upper region of the auditory canal (26).

2. Otoplasty according to claim 1, **characterized in that** the end segment (40) makes a transition to an auditory canal tab (44) that also comes to rest only in the upper region of the auditory canal (26).

3. Otoplasty according to claim 2, **characterized in that** the auditory canal tab (44) has a bore (46) to hold the signal conductor (42).

4. Otoplasty according to claim 2 or 3, **characterized in that** the auditory canal tab (44) has a diameter that makes up only a fraction of the diameter of the auditory canal (26).

5. Otoplasty according to one of claims 1 to 4, **characterized in that** the shank (332) that follows the edge of the cavum conchae (322) runs beyond the angled location (370) for the traverse segment (334), along the anthelix (362), and forms another shank (364) there.

6. Otoplasty according to claim 5, **characterized in that** the additional shank is extended to a location behind the antitragus (330).

7. Otoplasty according to one of claims 1 to 6, **characterized by** use with cochlear implant microphones or CI BTE processors, with BTE tinnitus systems, such as broad-band noise systems such as maskers or soft maskers.

## Revendications

1. Otoplastique pour la fourniture d'appareils auditifs portés derrière l'oreille, avec lequel il est possible de positionner un conducteur de signal venant de l'appareil porté derrière l'oreille, de préférence un conduit acoustique (28), dans le conduit auditif, l'otoplastique (20) étant adapté individuellement à l'anatomie du patient et sa partie de maintien ayant sensiblement la forme d'une boucle, qui suit au moins par section sous forme de courbe le bord extérieur (36) de la partie inférieure de la conque, **caractérisée en ce qu'**un côté (32) suivant le bord de la partie inférieure de la conque se transforme au-dessus de l'antitragus (30) en une section transversale inclinée (34) traversant la partie inférieure de la conque, orienté vers le conduit auditif externe et qui s'élargit en sa section d'extrémité (40) reposant dans la partie supérieure du conduit auditif (26) pour recevoir le conducteur de signal (42).

2. Otoplastique selon la revendication 1, **caractérisé en ce que** la section d'extrémité (40) se transforme en un tourillon du conduit auditif (44) qui, de la même façon, ne repose que dans la partie supérieure du conduit auditif.

3. Otoplastique selon la revendication 2, **caractérisé en ce que** le tourillon du conduit auditif (44) possède un orifice (46) pour recevoir le conducteur de signal (42).

4. Otoplastique selon la revendication 2 ou 3, **caractérisé en ce que** le tourillon du conduit auditif (44) a un diamètre qui ne fait qu'une fraction du diamètre du conduit auditif (26).

5. Otoplastique selon l'une des renvendications 1 à 4, **caractérisé en ce que** le côté (332) suivant le bord de la partie inférieure de la conque (322) s'étend sur la position de pliage(370) pour la section transversale (334) le long de l'anthélix (362) et y forme un autre côté (364).

6. Otoplastique selon la revendication 5, **caractérisé en ce que** l'autre côté est prolongé jusqu'à une position derrière l'antitragus (330).

7. Otoplastique selon l'une des revendications 1 à 6, **caractérisé en ce que** l'on utilise des microphones implantés dans le limaçon et/ou des processeurs CI portés derrière l'oreille, avec des systèmes contre l'acouphène tels que des systèmes anti-bruits à large bande, comme Masker ou Soft-Masker.
